# EUROPÄISCHE PATENTSCHRIFT

(11) **EP 1 058 937 B1**
(45) Veröffentlichungstag und Bekanntmachung des Hinweises auf die Patenterteilung: **03.04.2002**
(21) Anmeldenummer: 99932424.7
(22) Anmeldetag: 18.01.1999
(51) Int. Cl.: H01H 9/54

(54) **ELEKTROMAGNETISCHES RELAIS**
ELECTROMAGNETIC RELAY
RELAIS ELECTROMAGNETIQUE

(30) Priorität: 02.02.1998 DE 19803992
(43) Veröffentlichungstag der Anmeldung: 13.12.2000
(73) Patentinhaber: TYCO Electronics Logistics AG, 9323 Steinach (CH)
(72) Erfinder: von Guttenberg, Florenz, 14165 Berlin (DE)
(74) Vertreter: Hirsch, Peter, Dipl.-Ing.
(86) Internationale Anmeldenummer: DE9900099
(87) Internationale Veröffentlichungsnummer: WO9939360

(56) Entgegenhaltungen:
- EP-A- 0 218 491
- US-A- 4 420 784
- US-A- 5 081 558
- "Combining electromagnetic relay with solid state electronics solves switching problems" CONTROL & INSTRUMENTATION, Bd. 6, Nr. 1, Januar 1974, Seite 9 XP002103940

## Beschreibung

Die Erfindung betrifft ein elektromagnetisches Relais mit einem Magnetsystem, einem mechanischen Kontakt, Spulen- und Kontaktanschlußelementen und einem elektronischen Kontakt.

Eine Parallelschaltung eines elektromechanischen Relais und eines Halbleiterrelais zur Vermeidung von Kontaktabbrand bei elektromechanischen Kontakten zur Erhöhung der Kontaktlebensdauer und Reduzierung des teuren Kontaktmaterials ist als mögliche Lösung bereits bekannt. Ein derartiges hybrides Relais ist beispielsweise in JP 57-54 34 A beschrieben. Dort ist auf der Ansteuerseite parallel zur Erregerspule des elektromechanischen Relais eine lichtemittierende Diode geschaltet, welche auf der Lastseite des Halbleiterrelais eine Fotozelle ansteuert. Diese Fotozelle dient der Triggerung eines parallel zum durch die Erregerspule betätigten mechanischen Kontakt geschalteten Triacs, welcher den elektronischen Kontakt darstellt.

Eine ähnliche Lösung ist aus EP 0 437 447 B1 bekannt. Dort wird ein elektromechanisches Relais durch einen Optokoppler ergänzt. Die Nachteile der genannten Lösungen sind darin zu sehen, daß zur Bereitstellung einer ausreichenden Isolation zwischen Ansteuer- und Lastseite sowohl für das elektromechanische Relais als auch für das Halbleiterrelais hinreichend bemessene Isolationsstrecken vorzusehen sind.

Beim elektromechanischen Relais stellt dies gewöhnlich keine größeren Probleme dar und wird durch den mechanischen Aufbau sichergestellt. Jedoch muß bei einem Halbleiterrelais beispielsweise auf einen aufwendigeren Optokoppler zurückgegriffen werden. Zudem benötigen derartige Koppler des Halbleiterrelais auf der Ansteuerseite ein zusätzliches Steuerelement.
Beim Optokoppler ist dies beispielsweise eine Leuchtdiode.
Des weiteren sind zur Entlastung der mechanischen Schaltkontakte zusätzliche Zeitglieder vorzusehen. Die Aufgabe dieser Zeitglieder besteht darin, die Ansteuerung des elektromechanischen Kontaktes und des Halbleiterschalters so zu koordinieren, daß beim Einschalten der Halbleiterschalter vor dem elektromechanischen Kontakt schließt und sich beim Ausschaltvorgang ein entsprechend umgekehrtes Verhalten ergibt. Derartige Zeitglieder sind vielfach durch elektronische Schaltkreise realisiert, welche zusätzliche Kosten verursachen und eine kompakte Gestaltung eines derartigen hybriden Relais erschweren.

Aus der US-A-5081558 ist ein elektromagnetisches Relais bekannt mit einem eine Erregerspule, einen Kern und einen Anker enthaltenden Magnetsystem, wobei der Kern und der Anker mindestens einen Arbeitsluftspalt bilden, einem aus mindestens einem beweglichen Kontaktelement sowie mindestens einem feststehenden Kontaktelement bestehenden mechanischen Kontakt, Spulenanschlußelementen und Kontaktanschlußelementen,
und einem angesteuerten elektronischen Kontakt, welcher parallel zum mechanischen Kontakt geschaltet ist.

Der Erfindung liegt die Aufgabe zugrunde, ein Relais mit einem kompakten Aufbau und mit kostengünstig zu realisierenden Mitteln zur Vermeidung von Kontaktabbrand an elektromechanischen Kontakten während Schaltvorgängen zu schaffen. Außerdem ist bei einem derartigen Relais eine Reduzierung der Verlustleistung angestrebt.

Erfindungsgemäß wird dieses Ziel durch ein elektromagnetisches Relais mit
- einem eine Erregerspule, einen Kern und einen Anker enthaltenden Magnetsystem, wobei der Kern und der Anker mindestens einen Arbeitsluftspalt bilden,
- einem aus mindestens einem beweglichen Kontaktelement sowie mindestens einem feststehenden Kontaktelement bestehenden mechanischen Kontakt,
- Spulenanschlußelementen und Kontaktanschlußelementen,
- einem magnetfeldempfindlichen Sensorelement, welches Mittel zur Erzeugung einer vom Magnetfeld der Erregerspule abhängigen Spannung aufweist, und
- einem durch das Sensorelement angesteuerten elektronischen Kontakt, welcher parallel zum mechanischen Kontakt geschaltet ist, erreicht.

Eine Reduzierung der Verlustleistung wird bei dem erfindungsgemäßen Relais durch die Parallelschaltung des mechanischen Kontaktes zum elektronischen Schalter erreicht. Ein weiterer Vorteil der erfindungsgemäßen Lösung besteht darin, daß ein bisher notwendiges zusätzliches Ansteuerelement für den elektronischen Kontakt nun entfällt, woraus sich erhebliche Kostenvorteile ergeben. Die Erregerspule steuert nämlich sowohl den mechanischen Kontakt als auch über das magnetfeldempfindliche Sensorelement den elektronischen Kontakt an. Außerdem kann ein Zeitglied zur Koordinierung der Ansteuerung des mechanischen Kontaktes und des elektronischen Kontaktes bei geeigneter Dimensionierung und Anordnung der Relaisbauelemente entfallen. Bei Erregung der Relaisspule schaltet der elektronische Kontakt auf der Lastseite schneller ein als der mechanische Kontakt. Während der elektronische Kontakt vergleichsweise ohne Verzögerung reagiert, weist der mechanische Kontakt gegenüber dem erregenden Magnetfeld eine gewisse Trägheit auf, wodurch sich das zeitliche Verhalten erklärt. Der mechanische Kontakt schaltet also mit zeitlicher Verzögerung bei nur minimaler Lastspannung, wodurch der elektronische Kontakt von der Stromführung entlastet wird. Dabei ergibt sich durch die Entlastung des elektronischen Kontaktes eine Reduzierung der Verlustleistung. Beim Abschalten der Erregung ergeben sich genau umgekehrte Verhältnisse. Der durch das Sensorelement angesteuerte elektronische Kontakt bleibt etwas länger geschlossen als der mechanische Kontakt, da das Magnetfeld über den Zeitpunkt der Öffnung des mechanischen Kontaktes erhalten bleibt. In einer vorteilhaften Ausgestaltung kann dies insbesondere durch eine parallel zur Erregerspule geschaltete Diode erreicht werden, so daß der Strom durch die Spule auch nach Abschalten der Erregerspannung kurzzeitig aufrechterhalten bleibt.

Für die Realisierung des Sensorelementes wird vorzugsweise eine Hall-Sensor verwendet. Alternativ dazu bietet es sich an, auf einen magnetoresistiven Sensor zurückzugreifen. Der mechanische Kontakt und der elektronische Kontakt können sowohl zusammen mit dem Magnetsystem in einem Gehäuse angeordnet sein als auch durch eine externe Verschaltung miteinander verbunden sein. Bei dem elektronischen Kontakt kann ein npn-Transistor als Schaltelement verwendet werden, da auf diese Weise die Realisierung sehr kurzer Schaltzeiten für den elektronischen Kontakt möglich ist. Die Verwendung sonstiger Bipolar-, MOS- oder FET-Transistortypen sowie die Verwendung von Triacs oder Thyristoren als Schaltelement ist ebenfalls möglich. Vorzugsweise ist der elektronische Kontakt über einen zusätzlichen Verstärker zur Signalaufbereitung an das Sensorelement gekoppelt.

Die Erfindung wird nachfolgend an einem Ausführungsbeispiel anhand der Zeichnung näher erläutert. Es zeigt
Figur 1 den schematischen Aufbau eines erfindungsgemäßen Relais und
Figur 2 einen typischen Verlauf des zeitlichen Ansteuerverhaltens des erfindungsgemäßen Relais.

Das in Figur 1 dargestellte Relais weist ein Magnetsystem mit einer Erregerspule 1, mit einem Kern 2 und einem beweglichen Anker 3 auf, welcher mit dem Kern 2 einen Arbeitsluftspalt bildet. Die Übertragung der Ankerbewegung auf einen mechanischen Kontakt 5 erfolgt über ein Betätigungselement 7, welches aus isolierendem Material besteht. Der mechanische Kontakt 5 selbst weist ein feststehendes und ein bewegliches Kontaktelement auf, welche jeweils mit Kontaktanschlußelementen 9 verbunden sind. Die Spule 1 wird durch Anlegen einer Steuerspannung an Spulenanschlußelemente 10 erregt. Ein magnetfeldempfindliches Sensorelement 4 - hier ein Hall-Sensor - ist an einem ankerseitigen Ende der Spule 1 in der Nähe des Arbeitsluftspaltes angeordnet. Dieses Sensorelement 4 steuert über einen Meßverstärker 8 einen elektronischen Kontakt 6 an, welcher parallel zum mechanischen Kontakt 5 geschaltet ist.

Figur 2 verdeutlicht das Ansteuerverhalten des mechanischen Kontaktes und des parallel dazu geschalteten elektronischen Kontaktes. Die Kurve A zeigt den zeitlichen Verlauf einer Erregerspannung, welche vor Einschalten der Erregung L-Pegel aufweist und während eingeschalteter Erregung H-Pegel annimmt. Die Kurve B skizziert das Schaltverhalten des mechanischen Kontaktes, während die Kurve C das Ansprechen des elektronischen Kontaktes widerspiegelt. Der Wert I kennzeichnet dabei den offenen Zustand und der Wert 0 den geschlossenen Zustand eines Kontaktes.

Nach Einschalten der Erregung wird unmittelbar darauf und praktisch ohne zeitliche Verzögerung der elektronische Kontakt ebenfalls zum Zeitpunkt T1 geschlossen (Kurve C). Mit einer gewissen zeitlichen Verschiebung schließt der mechanische Kontakt zum Zeitpunkt T2 (Kurve B). Dies ist durch die Trägheit des mechanischen Kontaktes gegenüber dem steuernden Magnetfeld bedingt (Kurve B). Beim Abschalten der Erregung zum Zeitpunkt T3 ergibt sich ein umgekehrtes Bild. Während der mechanische Kontakt nach einer geringen zeitlichen Verzögerung zum Zeitpunkt T4 geöffnet ist (Kurve B), ist der elektronische Kontakt erst nach einer weiteren Zeitverzögerung zum Zeitpunkt T5 geöffnet (Kurve C). Der Grund dafür ist dadurch gegeben, daß das von der Erregerspule ausgehende Magnetfeld auch nach Abschalten der Erregerspannung kurzzeitig aufrechterhalten bleibt. Ein Vorteil der erfindungsgemäßen Lösung besteht also darin, daß ein derartiges zeitliches Verhalten des mechanischen Kontaktes und des elektronischen Kontaktes ohne zusätzliche Zeitglieder erzielt wird.

## Patentansprüche

1. Elektromagnetisches Relais mit
- einem eine Erregerspule (1), einen Kern (2) und einen Anker (3) enthaltenden Magnetsystem, wobei der Kern (2) und der Anker (3) mindestens einen Arbeitsluftspalt bilden,
- einem aus mindestens einem beweglichen Kontaktelement sowie mindestens einem feststehenden Kontaktelement bestehenden mechanischen Kontakt (5),
- Spulenanschlußelementen (10) und Kontaktanschlußelementen (9),
- einem magnetfeldempfindlichen Sensorelement (4), welches Mittel zur Erzeugung einer vom Magnetfeld der Erregerspule abhängigen Spannung aufweist, und
- einem durch das Sensorelement (4) angesteuerten elektronischen Kontakt (6), welcher parallel zum mechanischen Kontakt (5) geschaltet ist.

2. Relais nach Anspruch 1,
**dadurch gekennzeichnet, daß** eine Diode parallel zur Erregerspule (1) geschaltet ist.

3. Relais nach einem der Ansprüche 1 bis 2,
**dadurch gekennzeichnet, daß** das Sensorelement (4) durch einen Hall-Sensor gebildet ist.

4. Relais nach einem der Ansprüche 1 bis 2,
**dadurch gekennzeichnet, daß** das Sensorelement (4) ein magnetoresistives Element aufweist, wobei der elektronische Kontakt durch einen Spannungsabfall am magnetoresistiven Element gesteuert ist.

5. Relais nach einem der Ansprüche 1 bis 4,
**dadurch gekennzeichnet, daß** der mechanische Kontakt (5) und der elektronische Kontakt (6) zusammen mit dem Magnetsystem in einem gemeinsamen Gehäuse angeordnet sind.

6. Relais nach einem der Ansprüche 1 bis 5,
**dadurch gekennzeichnet, daß** das mindestens eine bewegliche Kontaktelement des mechanischen Kontaktes (5) über ein Betätigungselement (7) aus isolierendem Material an den Anker (3) gekoppelt ist.

7. Relais nach einem der Ansprüche 1 bis 6,
**dadurch gekennzeichnet, daß** der elektronische Kontakt (6) über einen Verstärker (8) an das Sensorelement (4) gekoppelt ist.

## Claims

1. Electromagnetic relay comprising
- a magnet system comprising a trip coil (1), a core (2) and an armature (3), whereby the core (2) and the armature (3) create at least one working air gap,
- a mechanical contact (5) consisting of at least one movable contact element and at least one stationary contact element,
- coil connection elements (10) and contact connection elements (9),
- a sensor element sensitive to a magnetic field (4), which comprises means for creating a tension dependent on the magnetic field of the trip coil, and
- an electronic contact (6) triggered by the sensor element (4) and which is connected parallel to the mechanical contact (5).

2. Relay according to claim 1, **characterised in that** a diode is connected parallel to the trip coil (1).

3. Relay according to one of claims 1 to 2, **characterised in that** the sensor element (4) is designed as a Hall sensor.

4. Relay according to one of claims 1 to 2, **characterised in that** the sensor element (4) comprises a magnetoresistive element, whereby the electronic contact is controlled by a voltage drop at the magnetoresistive element.

5. Relay according to one of claims 1 to 4, **characterised in that** the mechanical contact (5) and the electronic contact (6) together with the magnet system are arranged in a common housing.

6. Relay according to one of claims 1 to 5, **characterised in that** at least one movable contact element of the mechanical contact (5) is coupled to the armature (3) via an actuating element (7) consisting of insulating material.

7. Relay according to one of claims 1 to 6, **characterised in that** the electronic contact (6) is coupled to the sensor element (4) via an amplifier (8).

## Revendications

1. Relais électromagnétique, comportant
- un système magnétique comportant une bobine d'excitation (1), un noyau (2) et une armature (3), le noyau (2) et l'armature (3) formant au moins un entrefer de travail,
- un contact mécanique (5) comportant au moins un élément de contact mobile et au moins un élément de contact fixe,
- des éléments de raccordement de la bobine (10) et des éléments de raccordement des contacts (9),
- un élément capteur sensible au champ magnétique (4), comportant un moyen pour établir une tension dépendant du champ magnétique de la bobine d'excitation, et
- un contact électronique (6) déclenché par l'élément capteur (4), connecté parallèlement au contact mécanique (5).

2. Relais selon la revendication 1, **caractérisé en ce qu'**une diode est connectée parallèlement à la bobine d'excitation (1).

3. Relais selon l'une des revendications 1 à 2, **caractérisé en ce que** l'élément capteur (4) est constitué par un capteur à effet Hall.

4. Relais selon l'une des revendications 1 à 2, **caractérisé en ce que** l'élément capteur (4) comporte un élément à magnétorésistance, le contact électronique étant commandé par une chute de tension sur l'élément à magnétorésistance.

5. Relais selon l'une des revendications 1 à 4, **caractérisé en ce que** le contact mécanique (5) et le contact électronique (6) sont agencés ensemble avec le système magnétique dans un boîtier commun.

6. Relais selon l'une des revendications 1 à 5, **caractérisé en ce qu'**au moins un élément de contact mobile du contact mécanique (5) est couplé à l'armature (3) par l'intermédiaire d'un élément d'actionnement (7) composé de matériau isolant.

7. Relais selon l'une des revendications 1 à 6, **caractérisé en ce que** le contact électronique (6) est couplé par l'intermédiaire d'un amplificateur (8) à l'élément capteur (4).
